# DEMANDE DE BREVET EUROPEEN

(11) **EP 1 336 974 A1**
(43) Date de publication de la demande: **20.08.2003**
(21) Numéro de dépôt: 03290348.6
(22) Date de dépôt: 12.02.2003
(51) Int. Cl.: H01B 7/08

(54) **Câble plat pour applications électromagnétiques**

(30) Priorité: 14.02.2002 FR 0201859
(71) Demandeur: Valeo Electronique et Systemes de Liaison, 78180 Montigny le Bretonneux (FR)
(72) Inventeur: Lazareff, Paul, 92300 Levallois (FR)
(74) Mandataire: Faber, Jean-Paul

(57) **Abrégé**

Câble plat comprenant une série de conducteurs méplats (2) parallèles, noyés dans une épaisseur de matière isolante, caractérisé en ce qu'il est plié le long d'une série de lignes transversales de manière à obtenir une configuration sensiblement en zigzag.

## Description

La présente invention vise un câble plat.

Pour certaines applications électromagnétiques, par exemple, système "Airbag", prétentionneur pour ceintures de sécurité et autres, on est obligé de torsader les conducteurs d'alimentation ce qui exclut la possibilité d'utiliser des câbles plats, c'est-à-dire des conducteurs méplats noyés dans une épaisseur de matière isolante. Or de tels câbles plats sont souvent plus pratiques à utiliser, car ils se présentent en nappes et permettent de faciliter le câblage.

L'un des buts de la présente invention est de permettre, pour ces applications électromagnétiques, l'utilisation de câbles plats.

Le câble plat, selon l'invention, est du type comprenant une série de conducteurs méplats, parallèles, noyés dans une épaisseur de matière isolante, ledit câble plat étant caractérisé en ce qu'il est plié le long d'une série de lignes transversales de manière à obtenir une configuration sensiblement en zigzag.

Un tel câble plat, ainsi plié, peut remplacer les conducteurs torsadés normalement utilisés.

Suivant une caractéristique particulière, les lignes transversales sont parallèles et inclinées afin de former, le long des deux bords, des angles aigus alternes internes.

Enfin, suivant une dernière caractéristique, le pliage est effectué dans le même sens le long de toutes les lignes de pliage.

L'invention va maintenant être décrite avec plus de détails en se référant à des modes de réalisation particuliers donnés à titre d'exemple seulement et représentés aux dessins annexés.

Figure 1 montre un câble plat utilisé pour réaliser des câbles torsadés.

Figure 2 montre en plan la formation de lignes de pliage pour la réalisation d'un câble plat torsadé.

Figure 3A est une vue en perspective montrant le câble plat en cours de pliage.

Figure 3b est une vue en plan montrant le câble plat torsadé terminé.

Figure 4 montre schématiquement en plan une variante de réalisation d'un câble plat torsadé au cours de son élaboration.

Figure 5A et 5B montrent respectivement la réalisation et le câble plat torsadé obtenu à partir du pliage montré à la figure 4.

A la figure 1, on a représenté un câble plat 1 avec deux faces 1a et 1b et comportant une série de conducteurs plats parallèles 2 noyés dans une épaisseur de matière isolante.

Suivant le mode de réalisation des figures 2, 3A et 3B, sur la face 1a du câble plat 1, sont tracées des lignes Virtuelles de pliage 4, 5, 6, 7 et 8 qui s'étendent transversalement par rapport à l'axe longitudinal du câble plat.

Les lignes 4 et 5 délimitent entre elles une bande 9, les lignes 5 et 6 une bande 10, les lignes 6 et 7 une bande 11 et les lignes 7 et 8 une bande 12, la référence 13 désignant une bande extrême.

Dans ce mode de réalisation, le câble plat est plié le long de la ligne 4 de manière que la bande 9 soit appliquée contre la face 1a et pliée en sens opposé le long de la ligne 5 afin que la face 1b de la bande 10 soit repliée contre la face 1b de la bande 5.

Le câble plat est plié le long de la ligne 6 de manière que la bande 11 soit, du côté de la face 1a, en partie appliquée contre la bande 10 du côté de la face 1a, tandis que le long de la ligne 7, le câble plat est plié afin que la bande 12 soit, du côté de la face 1b, appliquée contre la bande 11 du côté de la face 1b.

La bande 13 est pliée le long de la ligne 8 et appliquée contre la bande 12 du côté de la face 1a.

Le câble plat peut ainsi comporter une série de plis reprenant, après la ligne 8, les mêmes pliages que ceux correspondant aux lignes 4, 5, 6 etc.

Les figures 4, 5A et 5B montrent une variante de réalisation dans laquelle le câble plat désigné dans son ensemble par la référence 15 présente deux faces 15a et 15b.

Le câble plat 15 comporte une série de lignes 16 à 20 s'étendant parallèlement et transversalement de manière à former, du côté des deux bords longitudinaux dudit câble plat, des angles alternes internes 21, 22 de l'ordre de 20° à 30°.

Les différentes lignes délimitent entre elles des bandes 23 à 28.

Le câble plat est plié de manière que la bande 24, après pliage le long de la ligne 16, soit appliquée par la face 15a contre la face 15a de la bande 23, la bande 25 après pliage le long de la ligne 17 contre la bande 24 du côté de la face 15a et ainsi de suite, c'est-à-dire que toutes les bandes sont pliées dans le même sens le long des lignes de pliage. On obtient ainsi une configuration sensiblement en zigzag dont les angles rentrants et saillants peuvent être plus ou moins prononcés suivant les inclinaisons données aux lignes 16 à 20.

Bien entendu, l'invention n'est pas limitée aux modes de réalisation qui viennent d'être décrits et représentés. On pourra y apporter de nombreuses modifications de détail sans sortir pour cela du cadre de l'invention.

## Revendications

1. Câble plat comprenant une série de conducteurs méplats (2) parallèles, noyés dans une épaisseur de matière isolante, **caractérisé en ce qu'**il est plié le long d'une série de lignes transversales (4, 5, 6, 7, 8) de manière à obtenir une configuration sensiblement en zigzag.

2. Câble plat, selon la revendication 1, **caractérisé en ce que** les lignes transversales (16 à 20) sont parallèles et inclinées afin de former, le long des deux bords, des angles aigus alternes internes (21, 22).

3. Câble plat, selon les revendications 1 et 2, **caractérisé en ce que** le pliage est effectué dans le même sens le long de toutes les lignes de pliage (16 à 20).
